# EUROPÄISCHE PATENTSCHRIFT

(11) **EP 1 170 107 B1**
(45) Veröffentlichungstag und Bekanntmachung des Hinweises auf die Patenterteilung: **02.05.2007**
(21) Anmeldenummer: 01810621.1
(22) Anmeldetag: 26.06.2001
(51) Int. Cl.: B28D 1/12, B23D 61/02

(54) **Scheibenförmiges Trennwerkzeug**
Disc-shaped cutting tool
Outil de coupe sous forme de disque

(30) Priorität: 07.07.2000 DE 10033101
(43) Veröffentlichungstag der Anmeldung: 09.01.2002
(73) Patentinhaber: HILTI Aktiengesellschaft, 9494 Schaan (LI)
(72) Erfinder: Spangenberg, Rolf, 82131 Gauting (DE)
(74) Vertreter: Wildi, Roland

(56) Entgegenhaltungen:
- DE-A- 4 243 480
- DE-C- 19 638 718
- DE-U- 1 959 323
- US-A- 4 004 378
- US-A- 5 758 561
- PATENT ABSTRACTS OF JAPAN vol. 015, no. 035 (M-1074), 28. Januar 1991 (1991-01-28) & JP 02 274469 A (MITSUBISHI METAL CORP), 8. November 1990 (1990-11-08)
- DATABASE WPI Section PQ, Week 198301 Derwent Publications Ltd., London, GB; Class P63, AN 1983-A2032K XP002172599 -& SU 905 075 A (LENINGRAD FORESTRY ACAD), 25. Februar 1982 (1982-02-25)
- PATENT ABSTRACTS OF JAPAN vol. 016, no. 122 (M-1226), 27. März 1992 (1992-03-27) & JP 03 287382 A (NORITAKE DIA KK), 18. Dezember 1991 (1991-12-18)

## Beschreibung

Die Erfindung betrifft ein scheibenförmiges Trennwerkzeug gemäss dem Oberbegriff des Patentanspruchs 1. Eine solche Vorrichtung ist aus der DE 42 43 480 A bekannt.

Zur der Herstellung von Schlitzen in einem Untergrund, in denen elektrische Unterputzleitungen verlegt werden können, werden Mauerschlitzgeräte verwendet, die wenigstens zwei voneinander beabstandete, scheibenförmige Trennwerkzeuge haben. Der Abstand der beiden Trennwerkzeuge voneinander hängt dabei von der Breite des herzustellenden Schlitzes ab. Mit Hilfe dieser Trennwerkzeuge werden zwei voneinander beabstandete Schlitze im Untergrund erstellt. Anschliessend wird mittels eines geeigneten Ausbrechwerkzeuges der zwischen den Schlitzen verbleibende Steg aus dem Untergrund gebrochen, so dass ein Kanal entsteht in dem wenigstens eine elektrische Unterputzleitung verlegbar ist.

Bei diesen Mauerschlitzgeräten gelangen scheibenförmige Trennwerkzeuge zur Anwendung, wie sie beispielsweise aus der DE-42 43 480 bekannt sind. Das in dieser bekannten Druckschrift beschriebene, scheibenförmige Trennwerkzeug weist einen scheibenförmigen Grundkörper auf,der mit Hilfe einer zentralen Aufnahmebohrung an einem Aufnahmeflansch des Mauerschlitzgerätes festlegbar ist. Der Grundkörper weist an seinem Umfangsbereich mehrere kreisförmige Schneidbereiche auf, die durch jeweils eine,zur Aussenkontur des Grundkörpers hin offene, Ausnehmung unterbrochen sind.

Neben diesen Ausnehmungen weist der Grundkörper auch mehrere, sich in radialer Richtung erstreckende Langlöcher auf, wobei jedes Langloch in einem Abschnitt des Grundkörpers angeordnet ist, der jeweils von zwei Ausnehmungen und der zentralen Aufnahmebohrung begrenzt ist.

Bei der Bearbeitung von mineralischen Untergründen in einem sogenannten Trockenschnittverfahren entstehen an den Schneidbereichen hohe Temperaturen und ein hohes Schneidgutaufkommen. Der Abtransport dieses Schneidgutes erfolgt durch die Drehbewegung der Trennwerkzeuge in einer Richtung, die entgegen der Trennrichtung verläuft, unter Mithilfe von Umgebungsluft, die durch die Langlöcher in den Zwischenraum einströmt. Insbesondere bei sehr hohem Schneidgutaufkommen kann das Schneidgut nicht schnell genug aus dem Zwischenraum entfernt werden, da eine dafür notwenige, durch die Langlöcher erfolgende, erhöhte Luftzirkulation nicht stattfinden kann. Die Ursache dafür ist der in Umfangsrichtung des Grundkörpers betrachtete, grosse Abstand der Langlöcher voneinander.

Bei einem erhöhten Schneidgutaufkommen erwärmt sich der Schneidbereich sehr stark. Die mangelnde Luftzirkulation führt schlussendlich zu einer thermischen Überbeanspruchung mit bleibender Beschädigung der Trennwerkzeuge.

Aus der JP 02 274469 ist ein Trennwerkzeug mit einem kreisscheibenförmigen Basismetall bekannt. Um die Steifheit des Basismetalls zu vergrössern sind dort Biegelaschen vorgesehen, die entlang von Schnittlinien verlaufen. Diese Biegelaschen ragen dabei jeweils von den Seitenflächen des Basismetalls ab.

Der Erfindung liegt die Aufgabe zugrunde, ein scheibenförmiges Trennwerkzeug zu schaffen, mit dem das abgetragene Schneidgut gut und sicher abtransportiert werden kann, ohne dass es zu einer thermischen Überbeanspruchung des Trennwerkzeuges kommt.

Die Lösung dieser Aufgaben erfolgt mit einem scheibenförmigen Trennwerkzeug, welches die im kennzeichnenden Abschnitt des Patentanspruchs 1 angeführten Merkmale aufweist. Weitere vorteilhafte Ausführungsformen sind den abhängigen Ansprüchen 2 bis 6 zu entnehmen.

Die erfindungsgemässen Langlöcher, die sich nicht nur in radialer Richtung sondern auch teilweise in Umfangsrichtung erstrecken, bilden in Umfangsrichtung eng aufeinanderfolgende Lufteintrittsbereiche, durch die Luft im wesentlichen ohne Unterbrechung in den von den beiden Trennwerkzeugen gebildeten Zwischenraum in grosser Menge gelangen kann. Es wird eine besonders gute Luftzirkulation und somit eine gute Abfuhr des abgetragenen Schneidgutes aus dem von beiden scheibenförmigen Trennwerkzeugen gebildeten Zwischenraum erreicht. Eine im mittleren Bereich der Längserstreckung des Langloches an dem Strahl anliegende Tangente erstreckt sich dabei gegenüber einer Radialen unter einem Winkel von 7° bis 15° wobei die für den Abtransport des Schneidgutes zuführbare grosse Luftmenge eine besonders gute Kühlung der Trennwerkzeuge bewirkt.

Besonders gute Abfuhreigenschaften werden mit einem Winkel von 11° erreicht.

Ein erhöhter Lufteintritt in der Nähe der Schneidbereiche und somit eine gute Kühlung der Trennwerkzeuge wird zweckmässigerweise mit Langlöchern erreicht, deren senkrecht zur grössten Längserstreckung der Langlöcher gemessene Breite zur Aussenkontur des Grundkörpers hin zunimmt.

Zweckmässigerweise sind in wenigstens einem, von zwei Ausnehmungen und der Aufnahmebohrung begrenzten, Ausschnitt des Grundkörpers wenigstens zwei Langlöcher angeordnet. Dadurch kann eine noch grössere Luftmenge in den von den Schneidwerkzeugen gebildeten Zwischenraum einströmen, die den Abtransport des Schneidgutes unterstützt und zu einer verbesserten Kühlung der Trennwerkzeuge beiträgt.

Aus herstelltechnischen Gründen sind vorteilhafterweise die beiden Langlöcher gleich gross ausgebildet.

Um eine gute Luftzirkulation erreichen zu können, ist vorzugsweise der in Umfangsrichtung gemessene Abstand zwischen den beiden Langlöchern innerhalb eines Ausschnittes kleiner als ein kürzester Abstand zwischen zwei Langlöchern einander benachbarter Ausschnitte.

Das Ansammeln von abgetragenem Schneidgut in den Ausnehmungen des Grundkörpers wird zweckmässigerweise dadurch verhindert, dass die in Umfangsrichtung des Grundkörpers gemessene Breite der Ausnehmungen zur zentralen Aufnahmebohrung hin zunimmt. Schneidgut, dass sich beispielsweise im Mündungsbereich der Ausnehmungen ansammelt, wird von weiterem, abgetragenen, in die Ausnehmungen dringenden Schneidgut in radialer Richtung in einen erweiterten Bereich der Ausnehmungen gedrückt. In diesem erweiterten Bereich findet das Schneidgut keinen Halt mehr und fällt aus den Ausnehmungen.

Bei den Schneidbereichen des Trennwerkzeuges handelt es sich beispielsweise um einen umfangsseitigen Bereich des Grundkörpers, der mit Diamantkorn belegt ist. Die Schneidbereiche können aber auch von einzelnen, aus Diamantkorn und Matrixmaterial geformten, segmentförmigen Schneidkörpern gebildet sein, die beispielsweise durch Löten, Schweissen oder dergleichen an der Aussenkontur des Grundkörpers befestigt sind.

Die Langlöcher können auch so ausgebildet sein, dass sie zwar voneinander getrennt sind, aber sich in Umfangsrichtung des Grundkörpers 1 überlagern.

Die Erfindung wird anhand einer Zeichnung, die ein Ausführungsbeispiel wiedergibt, näher erläutert.

Das dargestellte scheibenförmige Trennwerkzeug weist einen Grundkörper 1 mit einer zentralen Aufnahmebohrung 3 auf. Die nicht dargestellte Wandstärke des Grundkörpers 1 beträgt zwischen 1 mm und 3 mm. Am Umfangsbereich weist der Grundkörper 1 mehrere kreisringsegmentförmige Schneidbereiche 2 auf. In Umfangsrichtung sind diese Schneidbereiche 2 durch jeweils eine Ausnehmung 4 voneinander getrennt, die zur Aussenkontur des Grundkörpers 1 hin offen ausgebildet ist und in radialer Richtung den Schneidbereich 2 durchsetzt. Die senkrecht zur Umfangsrichtung gemessene Breite S2 dieser Ausnehmungen 4 nimmt in Richtung zentrale Aufnahmebohrung 3 hin zu und der Grund dieser Ausnehmungen 4 ist halbkreisförmig ausgebildet.

In den von jeweils zwei Ausnehmungen 4 und der zentralen Aufnahmebohrung 3 begrenzten Ausschnitten A des Grundkörpers 1 befinden sich zwei gleich grosse Langlöcher 5, die in Umfangsrichtung nebeneinander angeordnet sind. Die beiden Endbereiche dieser Langlöcher 5 sind im wesentlichen halbkreisförmig ausgebildet. Eine Breite S1 dieser Langlöcher 5 nimmt zur Aussenkontur des Grunkörpers 1 hin zu. Jedes dieser Langlöcher 5 erstreckt sich entlang eines Abschnittes eines vom Zentrum des Grundkörpers 1 ausgehenden, spiralförmigen Strahles und ist gegenüber einer Radialen R unter einem Winkel von 11° angeordnet.

Ein Abstand A1 zwischen den in einem Ausschnitt A angeordneten Langlöchern 5 ist kleiner als ein kleinster Abstand A2 zwischen zwei Langlöchern 5 einander benachbarter Ausschnitten A.

## Patentansprüche

1. Trennwerkzeug mit einem, eine zentrale Aufnahmebohrung (3) aufweisenden, scheibenförmigen Grundkörper (1), wobei der Grundkörper (1) an seinem Umfangsbereich mehrere kreisringsegmentförmige Schneidbereiche (2) aufweist, die in Umfangsrichtung durch jeweils eine zur Aussenkontur des Grundkörpers (1) hin offen ausgebildete, in radialer Richtung den Schneidbereich (2) durchsetzende Ausnehmung (4) unterbrochen sind und der Grundkörper (1) in Ausschnitten (A), die von zwei Ausnehmungen (4) sowie der zentralen Aufnahmebohrung (3) begrenzt sind, jeweils zumindest ein sich im wesentlichen in radialer Richtung erstreckendes Langloch (5) aufweist, **dadurch gekennzeichnet, dass** sich das Langloch (5) entlang eines Abschnittes eines vom Zentrum des Grundkörpers (1) ausgehenden, spiralförmigen Strahles erstreckt, und dass sich im mittleren Bereich der Längserstreckung des Langloches (5) eine am Strahl anliegende Tangente gegenüber einer Radialen (R) unter einem Winkel (W) von 7° bis 15° erstreckt.

2. Trennwerkzeug nach Anspruch 1, **dadurch gekennzeichnet, dass** eine senkrecht zur Längserstreckung des Langloches (5) gemessene Breite (S1) des Langloches (5) zur Aussenkontur des Grundkörpers (1) hin zunimmt

3. Trennwerkzeug nach Anspruch 1 oder 2, **dadurch gekennzeichnet, dass** in wenigstens einem von zwei Ausnehmungen (4) und der Aufnahmebohrung (3) begrenzten Ausschnitt (A) des Grundkörpers (1) wenigstens zwei Langlöcher (5) angeordnet sind.

4. Trennwerkzeug nach Anspruch 3, **dadurch gekennzeichnet, dass** die beiden Langlöcher (5) gleich gross ausgebildet sind.

5. Trennwerkzeug nach Anspruch 3 oder 4, **dadurch gekennzeichnet, dass** der in Umfangsrichtung gemessene Abstand (A1) zwischen den beiden Langlöchern (5) innerhalb eines Ausschnittes (A) kleiner ist, als ein kürzester Abstand (A2) zwischen zwei Langlöchern (5) einander benachbarter Ausschnitte (A).

6. Trennwerkzeug nach einem der Ansprüche 1 bis 5, **dadurch gekennzeichnet, dass** die in Umfangsrichtung gemessene Breite (S2) der Ausnehmungen (4) zur zentralen Aufnahmebohrung (3) hin zunimmt.

## Claims

1. Cutting tool with a disk-shaped base body (1) having a central locating bore (3), wherein the base body (1) has at its peripheral region a plurality of circular segment-shaped cutting regions (2), which are interrupted in the peripheral direction, respectively, by a recess (4) penetrating the cutting region (2) in the radial direction and formed open to the outer contour of the base body (1), and the base body (1) has, in sections (A) which are bordered by two recesses (4) and the central locating bore (3), respectively, at least one slot (5) extending substantially in the radial direction, **characterised in that** the slot (5) extends along a portion of a spiral-shaped ray originating from the centre of the base body (1), and that in the central region of the longitudinal extent of the slot (5), a tangent lying against the ray lies at an angle (W), relative to a radius (R), in the range of 7° to 15°.

2. Cutting tool according to claim 1, **characterised in that** a width (S1) of the slot (5) measured perpendicularly to the longitudinal extent of the slot (5) increases toward the outer contour of the base body (1).

3. Cutting tool according to claim 1 or 2, **characterised in that** at least two slots (5) are arranged in at least one section (A) of the base body (1) bordered by two recesses (4) and the locating bore (3).

4. Cutting tool according to,claim 3, **characterised in that** the two slots (5) are formed equal-sized.

5. Cutting tool according to claim 3 or 4, **characterised in that** the distance (A1), measured in the peripheral direction, between the two slots (5) within a section (A) is smaller than a shortest distance (A2) between two slots (5) of mutually adjoining sections (A).

6. Cutting tool according to one of the claims 1 to 5, **characterised in that** the width (S2) of the recesses (4), measured in the peripheral direction, increases toward the central locating bore (3).

## Revendications

1. Outil de coupe comprenant un corps de base en forme de disque (1) pourvu d'un trou récepteur central (3), le corps de base (1) comportant, dans sa zone circonférentielle, plusieurs zones taillantes en forme de segments circulaires (2) séparées les unes des autres dans la direction circonférentielle par des évidements (4) qui sont ouverts vers le contour extérieur du corps de base (1) et qui traversent la zone taillante (2) dans la direction radiale, et le corps de base (1) étant pourvu, dans des secteurs (A) délimités par deux évidements (4) ainsi que par le trou récepteur central (3), d'au moins un trou oblong (5) qui s'étend sensiblement dans la direction radiale, **caractérisé en ce que** le trou oblong (5) s'étend le long d'une portion de demi-droite en spirale qui part du centre du corps de base (1) et **en ce que**, dans la zone centrale de l'extension longitudinale du trou oblong (5), une tangente à la demi-droite s'étend selon un angle (W) de 7° à 15° par rapport à un rayon (R).

2. Outil de coupe selon la revendication 1, **caractérisé en ce que** la largeur (S1) du trou oblong (5) mesurée perpendiculairement à l'extension longitudinale du trou oblong (5) croît en direction du contour extérieur du corps de base (1).

3. Outil de coupe selon la revendication 1 ou 2, **caractérisé en ce qu'**au moins deux trous oblongs (5) sont disposés dans au moins un secteur (A) du corps de base (1) délimité par deux évidements (4) et par le trou récepteur (3).

4. Outil de coupe selon la revendication 3, **caractérisé en ce que** les deux trous oblongs (5) sont de mêmes dimensions.

5. Outil de coupe selon la revendication 3 ou 4, **caractérisé en ce que** la distance (A1), mesurée dans la direction circonférentielle, entre les deux trous oblongs (5) ménagés à l'intérieur d'un secteur (A) est inférieure à la plus petite distance (A2) entre deux trous oblongs (5) de secteurs voisins (A).

6. Outil de coupe selon une des revendications 1 à 5, **caractérisé en ce que** la largeur (S2) des évidements (4) mesurée dans la direction circonférentielle croît en direction du trou récepteur central (3).
